# EUROPÄISCHE PATENTSCHRIFT

(11) **EP 1 880 055 B1**
(45) Veröffentlichungstag und Bekanntmachung des Hinweises auf die Patenterteilung: **03.12.2008**
(21) Anmeldenummer: 06708764.3
(22) Anmeldetag: 15.03.2006
(51) Int. Cl.: D21F 3/02

(54) **LANGSPALTPRESSE**
EXTENDED NIP PRESS
PRESSE A SABOT

(30) Priorität: 30.04.2005 DE 102005020218
(43) Veröffentlichungstag der Anmeldung: 23.01.2008
(73) Patentinhaber: Voith Patent GmbH, 89522 Heidenheim (DE)
(72) Erfinder: MESCHENMOSER, Andreas, 88263 Horgenzell (DE); AUGSCHELLER, Thomas, 89429 Bachhagel (DE); MIRSBERGER, Peter, 88255 Baienfurt (DE); SCHÜTTE, Andreas, 89518 Heidenheim (DE)
(86) Internationale Anmeldenummer: PCT/EP2006/060719
(87) Internationale Veröffentlichungsnummer: WO 2006/117260

(56) Entgegenhaltungen:
- EP-A- 0 859 081
- WO-A-20/04088229
- US-A1- 2002 179 270
- US-B1- 6 254 728

## Beschreibung

Die Erfindung betrifft eine Langspaltpresse zur Entwässerung einer Papier-, Karton-, Tissue- oder einer anderen Faserstoffbahn in einer Maschine zur Herstellung derselben, bestehend aus einer Presswalze mit einem flexiblen Walzenmantel und einem Presselement mit konkaver Pressfläche, welches den Walzenmantel zur Bildung eines verlängerten Pressspaltes zu einer zylindrischen Gegenwalze drückt, wobei der Durchmesser der Presswalze unter 1 m liegt, der Durchmesser der Gegenwalze kleiner als 1,4 m und das Verhältnis zwischen der Länge der Pressfläche in Bahnlaufrichtung und dem Durchmesser der Presswalze größer als 0,08 ist.

Derartige beispielsweise in der WO 2004/088229 beschriebene Pressen kommen oft bei Umbauten zum Einsatz und können dabei wegen des geringen Raumbedarfs konventionelle Pressen ersetzen.

Langspaltpressen erlauben wegen der längeren Verweilzeit im Pressspalt eine intensive und dennoch schonende Entwässerung der Faserstoffbahn.

Jedoch steht dem die große Belastung des flexiblen Walzenmantels im Pressspaltbereich infolge Verformung, insbesondere bei relativ kleinen Walzendurchmessern entgegen. Außerdem ist der Pressimpuls und damit auch die Entwässerungsleistung begrenzt.

Die Aufgabe der Erfindung ist es daher, bei möglichst geringem Raumbedarf der Pressanordnung die Belastung des flexiblen Walzenmantels zu vermindern.

Erfindungsgemäß wurde die Aufgabe dadurch gelöst, dass die Presswalze die Gegenwalze am Walzenende um jeweils zumindest 25 cm überragt.

Der Durchmesser der Gegenwalze sollte wegen des Raumbedarfs und des Gewichtes einen Durchmesser von 1,4 m nicht überschreiten. Er sollte jedoch so groß sein, dass eine ausreichende Belastbarkeit ohne eine zu starke Durchbiegung derselben gewährleistet ist.

Der dennoch mögliche, relativ große Durchmesser der Gegenwalze hat aber auch eine verminderte Krümmung der Pressfläche und damit auch eine geringere Belastung des flexiblen Walzenmantels zur Folge. Dies erlaubt es, die Pressfläche des Presselemente soweit zu vergrößern, dass die Realisierung höherer Pressimpulse möglich wird, ohne einen größeren Durchmesser des Walzenmantels erforderlich zu machen.

Im Übergangsbereich von der konkaven Pressfläche zu der zylindrischen Einspannung des Walzenmantels an den Enden der Presswalze kommt es zu einer Belastung des flexiblen Walzenmantels infolge Verformung. Diese Belastung vermindert sich durch das relativ starke Überragen des Walzenmantels erheblich.

Durch die längere Pressfläche und die sich damit ergebende längere Verweilzeit der Faserstoffbahn im Pressspalt wird auch bei höheren Pressimpulsen eine volumenschonende Entwässerung der Faserstoffbahn gewährleistet.

Die Belastung des Walzenmantels der Presswalze infolge der Verformung im Pressspaltbereich wird noch weiter vermindert, wenn der Durchmesser der Presswalze kleiner als der Durchmesser der Gegenwalze ist, da sich im Ergebnis eine geringere konvexe Krümmung des Pressspaltes in Bahnlaufrichtung ergibt.

Um die sich hierdurch ergebenden Möglichkeiten im Verhältnis zum Aufwand optimal nutzen zu können, sollte der mittlere Pressdruck im Pressspalt größer als 2 MPa, vorzugsweise größer als 3 MPa und insbesondere größer als 4 MPa sein.

Dabei hat es sich in Abhängigkeit von den Einsatzbedingungen, insbesondere den Anforderungen, die durch die zu entwässernde Faserstoffbahn gestellt werden, als vorteilhaft erwiesen, wenn die Pressfläche in Bahnlaufrichtung eine Länge von mehr als 80 mm, vorzugsweise mehr als 100 mm aufweist.

Für eine Realisierung von besonders langen Pressflächen und somit auch langen Verweilzeiten kann es insbesondere bei hohen Maschinengeschwindigkeiten und/oder zur Volumenschonung von Vorteil sein, wenn die Pressfläche in Bahnlaufrichtung eine Länge von mehr als 140 mm, vorzugsweise mehr als 160 mm aufweist.

Wegen der hohen mittleren Pressdrücke und den kleinen Walzendurchmessern sind die Vorteile der Erfindung vor allem bei Pressen zu erhalten, in denen die Breite der Presswalze weniger als 7,5 m, vorzugsweise weniger als 6,8 m und insbesondere weniger als 5,5 m beträgt.

Die verminderte Belastung des Walzenmantels führt dazu, dass die Presswalze, d.h. ihr Walzenmantel nur noch lediglich höchstens 1,4 m, vorzugsweise höchstens 1 m breiter als die Gegenwalze, d.h. deren Mantelfläche sein muss.

Um jedoch die Belastung des Walzenmantels zu begrenzen, sollte der Walzenmantel der Presswalze die Mantelfläche der Gegenwalze axial jeweils um mindestens 300 mm, vorzugsweise um mindestens 350 mm überragen.

Nachfolgend soll die Erfindung an einem Ausführungsbeispiel näher erläutert werden. In der beigefügten Zeichnung zeigt:
- Figur 1:: einen schematischen Querschnitt durch eine Langspaltpresse,
- Figur 2:: eine Seitenansicht der Langspaltpresse und
- Figur 3:: eine Darstellung des Pressdruckverlaufs im Langspalt.

Gemäß Figur 1 wird der verlängerte Pressspalt zur Entwässerung einer Faserstoffbahn 1, insbesondere einer Papierbahn in einer Papiermaschine von einer zylindrischen Gegenwalze 5 und einer darüber angeordneten Presswalze 4 gebildet. Dabei sind die Walzenachsen beidseitig in einer Walzenstuhlung 10 gelagert.

Die Faserstoffbahn 1 durchläuft den Pressspalt hier beispielhaft gemeinsam mit beidseitig je einem Entwässerungsband 2,3 in Form eines Pressfilzes. Diese Entwässerungsbänder 2,3 nehmen einen großen Teil des im Pressspalt aus der Faserstoffbahn 1 gepressten Wassers auf und transportieren dieses aus dem Pressspalt.

Zur Bildung eines verlängerten Pressspaltes besitzt die Presswalze 4 einen flexiblen Walzenmantel 9 aus faserverstärktem Kunststoff, welcher von einem hydraulischen Presselement 6 mit konkaver Pressfläche zur Gegenwalze 5 gedrückt wird.

Hierbei ist das Presselement 6 als sich axial erstreckender Pressschuh ausgebildet.

Wegen des langen Pressspaltes und der damit verbundenen längeren Verweilzeit der Faserstoffbahn 1 im Pressspalt ist eine intensive, aber dennoch schonende Entwässerung selbst bei hohen Maschinengeschwindigkeiten möglich.

Während der Durchmesser der Presswalze hier beispielhaft bei 0,8 m liegt, hat die Gegenwalze 5 einen Durchmesser von 1 m.

Die Pressfläche des Presselementes 6 hat in Bahnlaufrichtung 11 eine Länge L von ca. 160 mm, so dass das Verhältnis zwischen dieser Länge L und dem Durchmesser der Presswalze 4 bei 0,2 liegt.

Die derart dimensionierte Langspaltpresse stellt eine sehr kompakte Presseinheit dar und eignet sich dadurch hervorragend für den Ersatz konventioneller Presseinheiten mit kurzem Pressspalt.

Wegen des größeren Durchmessers der Gegenwalze 5 können relativ lange Pressschuhe zum Einsatz kommen, ohne große Presswalzen 4 erforderlich zu machen.

Dies wiederum erlaubt es größere Pressimpulse zu erzeugen, wobei hier der mittlere Pressdruck *p̅* im Pressspalt größer 4 MPa ist.

Wie in Figur 1 zu sehen, ist die Rotationsachse 8 des Walzenmantels 9 der Presswalze 4 um einen Betrag a entgegen der Bahnlaufrichtung 11 zu der durch die Träger der Presswalze 4 und der Gegenwalze 5 laufenden Pressebene 7 versetzt angeordnet.

Dieses Versetzen der Pressfläche führt zu einem asymmetrischen Pressdruckverlauf.

Gemäß Figur 3 soll der Pressdruck am Einlauf des Pressspaltes allmählich bis zu einem Maximum ansteigen und von dort bis zum Auslauf plötzlich abfallen.

Die Breite der Presswalze 4 beträgt etwa 6,5 m, was eine geringe Durchbiegung der Gegenwalze 5 zur Folge hat.

Da die Enden des flexiblen Walzenmantels 9 der Presswalze 4 von zylindrischen Seitenscheiben 12 getragen werden, benötigt der Walzenmantel 9 einen in Figur 2 dargestellten Übergangsbereich von der konkaven Form des Pressspaltes zur Kreisform der Seitenscheibe 12.

Dieser Übergang wird auch als Abspannlänge I₁, I₂ bezeichnet und entspricht der Länge, um die der Walzenmantel 9 der Presswalze 4 die Mantelfläche der Gegenwalze 5 axial überragt.

Diese Abspannlänge I₁, I₂ kann gleich oder unterschiedlich lang sein.

Hier überragt die Presswalze 4 die Gegenwalze 5 beidseitig um die gleiche Länge I₁, I₂ von ca. 30 cm, so dass die Presswalze 4 0,6 m länger als die Gegenwalze 5 ist.

## Patentansprüche

1. Langspaltpresse zur Entwässerung einer Papier-, Karton-, Tissue- oder einer anderen Faserstoffbahn (1) in einer Maschine zur Herstellung derselben, bestehend aus einer Presswalze (4) mit einem flexiblen Walzenmantel (9) und einem Presselement (6) mit konkaver Pressfläche, welches den Walzenmantel (9) zur Bildung eines verlängerten Pressspaltes zu einer zylindrischen Gegenwalze (5) drückt, wobei der Durchmesser der Presswalze (4) unter 1 m liegt und der Durchmesser der Gegenwalze (5) kleiner als 1,4 m und das Verhältnis zwischen der Länge (L) der Pressfläche in Bahnlaufrichtung (11) und dem Durchmesser der Presswalze (4) größer als 0,08 ist **dadurch gekennzeichnet, dass** der Walzenmantel der Presswalze (4) die Mantelfläche der Gegenwalze (5) am Walzenende um jeweils zumindest 25 cm überragt.

2. Langspaltpresse nach Anspruch 1, **dadurch gekennzeichnet, dass**
der Durchmesser der Presswalze (4) kleiner als der Durchmesser der Gegenwalze (5) ist.

3. Langspaltpresse nach Anspruch 1 oder 2, **dadurch gekennzeichnet, dass**
der mittlere Pressdruck *p̅* im Pressspalt größer als 2 MPa, vorzugsweise größer als 3 MPA und insbesondere größer als 4 MPa ist.

4. Langspaltpresse nach einem der vorhergehenden Ansprüche, **dadurch gekennzeichnet, dass**
die Pressfläche in Bahnlaufrichtung (11) eine Länge (L) von mehr als 80 mm, vorzugsweise mehr als 100 mm aufweist.

5. Langspaltpresse nach einem der vorhergehenden Ansprüche, **dadurch gekennzeichnet, dass**
die Pressfläche in Bahnlaufrichtung (11) eine Länge (L) von mehr als 140 mm, vorzugsweise mehr als 160 mm aufweist.

6. Langspaltpresse nach einem der vorhergehenden Ansprüche, **dadurch gekennzeichnet, dass**
die Breite der Presswalze (4) weniger als 7,5 m, vorzugsweise weniger als 6,8 m und insbesondere weniger als 5,5 m beträgt.

7. Langspaltpresse nach einem der vorhergehenden Ansprüche, **dadurch gekennzeichnet, dass**
der Walzenmantel der Presswalze (4) höchstens 1,4 m, vorzugsweise höchstens 1 m breiter als die Mantelfläche der Gegenwalze (5) ist.

8. Langspaltpresse nach Anspruch 7, **dadurch gekennzeichnet, dass**
der Walzenmantel der Presswalze (4) die Mantelfläche der Gegenwalze (5) am Walzenende um jeweils zumindest 30 cm, vorzugsweise zumindest 35 cm überragt.

## Claims

1. Extended nip press for dewatering a paper, board, tissue or another fibrous web (1) in a machine for producing the same, comprising a press roll (4) having a flexible roll shell (9) and a pressing element (6) having a concave pressing surface, which presses the roll shell (9) to form an extended press nip in relation to a cylindrical opposing roll (5), the diameter of the press roll (4) lying below 1 m and the diameter of the opposing roll (5) is less than 1.4 m and the ratio between the length (L) of the pressing surface in the web running direction (11) and the diameter of the press roll (4) is more than 0.08, **characterized in that** the roll shell of the press roll (4) projects beyond the circumferential surface of the opposing roll (5) on the roll end in each case by at least 25 cm.

2. Extended nip press according to Claim 1, **characterized in that** the diameter of the press roll (4) is smaller than the diameter of the opposing roll (5).

3. Extended nip press according to Claim 1 or 2, **characterized in that** the average pressing pressure ρ̅ in the press nip is greater than 2 MPa, preferably greater than 3 MPa and in particular greater than 4 MPa.

4. Extended nip press according to one of the preceding claims, **characterized in that** the pressing surface in the web running direction (11) has a length (L) of more than 80 mm, preferably of more than 100 mm.

5. Extended nip press according to one of the preceding claims, **characterized in that** the pressing surface in the web running direction (11) has a length (L) of more than 140 mm, preferably of more than 160 mm.

6. Extended nip press according to one of the preceding claims, **characterized in that** the width of the press roll (4) is less than 7.5 m, preferably less than 6.8 m and in particular less than 5.5 m.

7. Extended nip press according to one of the preceding claims, **characterized in that** the roll shell of the press roll (4) is at most 1.4 m, preferably at most 1 m, wider than the circumferential surface of the opposing roll (5).

8. Extended nip press according to Claim 7, **characterized in that** the roll shell of the press roll (4) projects beyond the circumferential surface of the opposing roll (5) on the roll end in each case by at least 30 cm, preferably at least 35 cm.

## Revendications

1. Presse à longue pince pour égoutter une bande de papier, carton, papier-tissu ou une autre bande fibreuse (1) dans une machine pour la fabrication de ce matériau, constituée d'un rouleau de presse (4) avec une enveloppe de rouleau flexible (9) et un élément de presse (6) avec une surface de presse concave, qui presse l'enveloppe de rouleau (9) pour former une pince de presse allongée avec un contre-rouleau cylindrique (5), le diamètre du rouleau de presse (4) étant inférieur à 1 m et le diamètre du contre-rouleau (5) étant inférieur à 1,4 m et le rapport entre la longueur (L) de la surface de presse dans la direction d'avance de la bande (11) et le diamètre du rouleau de presse (4) étant supérieur à 0,08, **caractérisée en ce que** l'enveloppe de rouleau du rouleau de presse (4) dépasse de la surface d'enveloppe du contre-rouleau (5) à l'extrémité du rouleau d'au moins 25 cm à chaque fois.

2. Presse à longue pince selon la revendication 1, **caractérisée en ce que** le diamètre du rouleau de presse (4) est inférieur au diamètre du contre-rouleau (5).

3. Presse à longue pince selon la revendication 1 ou 2, **caractérisée en ce que** la pression de pressage moyenne *p̅* dans la pince de pressage est supérieure à 2 MPa, de préférence supérieure à 3 MPa et en particulier supérieure à 4 MPa.

4. Presse à longue pince selon l'une quelconque des revendications précédentes, **caractérisée en ce que** la surface de pressage dans la direction d'avance de la bande (11) présente une longueur (L) supérieure à 80 mm, de préférence supérieure à 100 mm.

5. Presse à longue pince selon l'une quelconque des revendications précédentes, **caractérisée en ce que** la surface de pressage dans la direction d'avance de la bande (11) présente une longueur (L) supérieure à 140 mm, de préférence supérieure à 160 mm.

6. Presse à longue pince selon l'une quelconque des revendications précédentes, **caractérisée en ce que** la largeur du rouleau de pressage (4) est inférieure à 7,5 m, de préférence inférieure à 6,8 m et en particulier inférieure à 5,5 m.

7. Presse à longue pince selon l'une quelconque des revendications précédentes, **caractérisée en ce que** l'enveloppe de pressage du rouleau de pressage (4) a une largeur supérieure de 1,4 m au maximum, de préférence de 1 m au maximum, à la surface d'enveloppe du contre-rouleau (5).

8. Presse à longue pince selon la revendication 7, **caractérisée en ce que** l'enveloppe de rouleau du rouleau de pressage (4) dépasse de la surface d'enveloppe du contre-rouleau (5) à l'extrémité du rouleau d'au moins 30 cm à chaque fois, de préférence d'au moins 35 cm.
